# FASCICULE DE BREVET EUROPEEN

(11) **EP 1 906 425 B1**
(45) Date de publication et mention de la délivrance du brevet: **01.07.2009**
(21) Numéro de dépôt: 07117220.9
(22) Date de dépôt: 26.09.2007
(51) Int. Cl.: H01H 33/90, H01H 3/42

(54) **Actionnement par came cylindrique des contacts d'une chambre de coupure à double mouvement**
Betätigung von Kontakten einer Schaltkammer mittels Kulissenzylinder mit Doppelantrieb
Actuation of the contacts by cylindrical cam of an arcing-chamber with double movement.

(30) Priorité: 29.09.2006 FR 0654031
(43) Date de publication de la demande: 02.04.2008
(73) Titulaire: AREVA T&D SA, 92084 Paris La Défense Cedex (FR)
(72) Inventeur: Bourgeois, Jean-Luc, 69005, Lyon (FR); Ozil, Joël, 01390, St André de Corcy (FR); Creusot, Christophe, 01700, Miribel (FR)
(74) Mandataire: Poulin, Gérard

(56) Documents cités:
- EP-A1- 1 211 706
- EP-A2- 1 032 009
- DE-A1- 2 344 352

## Description

### DOMAINE TECHNIQUE

L'invention concerne les disjoncteurs à haute ou moyenne tension, dont l'énergie de manoeuvre est réduite grâce à un double mouvement des contacts.

Plus particulièrement, l'invention se rapporte à l'actionnement en sens opposé des contacts d'une chambre de coupure d'un disjoncteur par l'intermédiaire d'une came cylindrique.

### ÉTAT DE LA TECHNIQUE ANTÉRIEURE

Les appareillages de coupure pour moyenne et haute tension comprennent une paire de contacts mobiles l'un par rapport à l'autre entre une position fermée dans laquelle le courant électrique peut circuler et une position ouverte dans laquelle le courant électrique est interrompu.

La vitesse de séparation entre les contacts est un des paramètres principaux pour garantir la tenue diélectrique du disjoncteur lors de son ouverture. Pour réduire l'énergie de manoeuvre tout en augmentant la vitesse lors notamment d'une coupure d'un disjoncteur, il a ainsi été proposé de concevoir deux contacts mobiles l'un et l'autre, actionnés par l'intermédiaire d'un seul système.

Par convention, on appelle « contact principal » un contact électrique (avec son capot pare-effluve) par lequel transite le courant nominal ; on appelle « contact mobile » l'ensemble contact principal et contact d'arc directement connecté à l'organe de manoeuvre. Le contact mobile opposé, composé lui aussi d'un contact principal et d'un contact d'arc, est déplacé via une cinématique, qui est elle-même connectée au contact mobile.

En particulier, le document EP 0 822 565 décrit selon le préambule de la revendication 1 un disjoncteur pour haute et moyenne tension dans lequel un levier à deux bras, l'un étant connecté à une buse solidaire d'un premier contact et l'autre à un deuxième contact, permet que le mouvement du premier contact entraîne simultanément le deuxième contact en sens inverse.

Il apparaît cependant que le rapport des vitesses de séparation des contacts joue un rôle important lors de la coupure de courant et la génération d'arc en résultant. Or, l'actionnement par levier ne permet pas de le modifier.

Une solution à ce problème a concerné l'utilisation d'un mécanisme à came, tel que décrit dans le document EP 1 211 706 : la buse solidaire du premier contact d'arc est reliée, par l'intermédiaire d'une tige, à une came pivotante. Lors du déclenchement, la came entraîne une deuxième tige reliée au deuxième contact d'arc, de sorte que le mouvement dans une première direction du premier contact entraîne le mouvement en sens inverse du deuxième contact.

Cette solution permet, par le dessin des pistes de came, d'obtenir un rapport de vitesse variable au cours du déplacement des contacts. Cependant, la construction de ce système est complexe, et le mouvement de pivotement de la came accompagné du guidage des tiges dans les pistes peut poser des problèmes de fiabilité au cours du temps, en particulier par un dérèglement des positions des différents axes de déplacement.

### EXPOSÉ DE L'INVENTION

L'invention propose, parmi autres avantages, de pallier des inconvénients décrits ci-dessus, et de permettre notamment une meilleure fiabilité pour une chambre de coupure à double mouvement des contacts.

Ceci est atteint avec une chambre de coupure pour un disjoncteur selon les caractéristiques de la revendication 1 et avec un disjoncteur ayant une telle chambre de coupure selon la revendication 15.

Sous l'un de ses aspects, l'invention se rapporte ainsi à l'utilisation d'une came cylindrique pour déplacer en translation inverse deux contacts d'une chambre de coupure : le mouvement dans une direction du contact principal entraîne la rotation d'un cylindre qui entraîne le mouvement dans la direction opposée du deuxième contact opposé ; selon une option, l'actionnement du cylindre lui-même entraîne le déplacement des deux contacts en sens opposé. Chacun des contacts est relié par une tige qui y est fixée à un élément qui coulisse dans une lumière du cylindre.

La conception des lumières est réalisée pour obtenir un rapport de vitesse spécifique. En particulier, la lumière relative à l'entraînement du contact principal peut comprendre des parties d'inclinaisons différentes par rapport à l'axe, et notamment au moins une partie d'extrémité longitudinale selon l'axe : lors du déclenchement du mouvement du contact principal, la rotation du cylindre subit une latence tant que l'élément coulissant se déplace dans cette partie, par exemple pour permettre au contact d'atteindre une certaine vitesse avant la séparation.

Sous un aspect préféré, l'invention concerne une chambre de coupure pour un disjoncteur haute ou moyenne tension qui comprend deux contacts mobiles l'un par rapport à l'autre en sens inverse le long d'un axe, et maintenus par un porte contact, de préférence symétrique autour de l'axe de déplacement des contacts. Les deux contacts sont reliés par des moyens de connexion, en particulier des tiges qui y sont fixées par une extrémité, à un cylindre d'entraînement muni de lumières dans lesquelles peuvent se déplacer des éléments coulissants solidarisés à l'autre extrémité des tiges. Avantageusement, une buse diélectrique est solidaire du contact principal, et sert de point de fixation aux moyens de connexion correspondants.

De préférence, les tiges d'entraînement d'un contact, et notamment du contact principal, sont doublées, une extrémité de chacune étant fixée au contact de manière à être diamétralement opposées, et avantageusement reliées entre elles à l'autre extrémité par une barre qui leur est orthogonale et coulisse dans deux lumières symétriques du cylindre. Cette configuration permet de limiter les efforts sur les contacts et/ou la buse.

Avantageusement, les éléments coulissants sont, pour au moins partie d'entre eux, couplés à des ergots qui coulissent eux aussi dans des rainures de guidage aménagées dans le porte contact de la chambre de coupure. Les rainures sont parallèles à l'axe de rotation, de sorte qu'un mouvement de translation pure des moyens de connexion et donc des contacts est assuré.

Sous un autre aspect, l'invention concerne un disjoncteur haute ou moyenne tension muni d'une chambre de coupure dont l'entraînement des contacts est effectué par l'intermédiaire d'une came cylindrique.

### BRÈVE DESCRIPTION DES DESSINS

Les caractéristiques et avantages de l'invention seront mieux compris à la lecture de la description qui va suivre et en référence aux dessins annexés, donnés à titre illustratif et nullement limitatifs.

Les figures 1A et 1B représentent schématiquement une chambre de coupure à double mouvement munie du dispositif d'entraînement selon un mode de réalisation de l'invention, respectivement en positions fermée et ouverte.

La figure 2A montre plus précisément un système d'entraînement selon un mode de réalisation préféré de l'invention, et la figure 2B illustre les moyens de connexion associés.

Les figures 3A et 3B sont deux vues d'un cylindre d'entraînement selon un mode de réalisation de l'invention.

### EXPOSÉ DÉTAILLÉ DE MODES DE RÉALISATION PARTICULIERS

Un disjoncteur à haute ou moyenne tension comprend une chambre de coupure 10 qui peut être remplie d'un gaz diélectrique de type SF₆. La chambre de coupure 10 comprend un premier contact 12 et un deuxième contact 14 ; le premier contact mobile 12 est composé d'un contact d'arc 12a et d'un contact principal (non illustré), et le deuxième contact (ou contact mobile opposé) 14 est lui aussi composé d'un contact d'arc 14a et d'un contact principal 14b. Classiquement, le premier contact 12 comprend une partie sous forme de pince d'embrochage et le deuxième contact 14 comprend une partie sous forme cylindrique pouvant s'insérer dans la pince d'embrochage : ces deux éléments collaborent entre une position fermée (figure 1A) dans laquelle les deux contacts 12, 14 permettent le passage du courant électrique entre eux et une position ouverte (figure 1B) dans laquelle ils sont séparés l'un de l'autre.

Lors de la procédure de coupure, les deux contacts 12, 14 se déplacent en sens opposé ; les contacts principaux 14b se séparent, puis les contacts d'arc 12a, 14a se séparent, après une période de latence éventuelle créée par la longueur de l'embrochage, formant un arc électrique qui s'éteint par l'écartement ultérieur des contacts 12, 14. Pour améliorer cette extinction d'arc, le contact principal, ici le premier contact 12 (même si, dans les revendications notamment, il pourrait s'agir du deuxième contact 14) est usuellement solidaire d'une buse 16 en matériau diélectrique, prolongeant la pince d'embrochage 12 vers le deuxième contact 14, qui elle-même prolonge un volume de compression de gaz : cette buse 16 diélectrique formant un col sert de tuyère de soufflage du gaz issu du volume de compression en direction de l'arc électrique, et peut par exemple permettre un dégazage en présence d'un arc électrique et participer au soufflage de l'arc.

D'autres systèmes peuvent également être prévus, comme par exemple des chambres de compression et soufflage de gaz.

Les deux contacts 12, 14 et la buse 16 sont guidés à l'intérieur d'un porte contact permanent 18 le long de l'axe principal AA de la chambre de coupure 10 du disjoncteur. De préférence, la chambre de coupure 10, la buse 16, les premier et deuxième contacts 12, 14 sont symétriques autour de l'axe AA ; le porte contact 18 peut prendre les formes variées usuelles, notamment deux rails diamétralement opposés ou quatre rails écartés de 90°, ou une enveloppe cylindrique.

Chacun des contacts 12, 14 est actionné en écartement ou rapprochement par l'intermédiaire d'un unique système d'actionnement, comprenant un organe de manoeuvre (non illustré) et des moyens d'entraînement 20. De fait, classiquement, le déplacement du contact principal 12 par l'organe de manoeuvre lors du déclenchement du disjoncteur entraîne les moyens d'entraînement 20 qui déplacent le contact secondaire 14 ; une option est que l'organe de manoeuvre actionne les moyens d'entraînement 20 qui provoquent le déplacement en sens opposé des contacts 12, 14.

Selon l'invention, les moyens d'entraînement 20 comprennent un élément cylindrique 22 de révolution autour de l'axe AA de la chambre 10, avantageusement localisé dans le porte contact 18 du côté du deuxième contact 14, c'est-à-dire que, selon l'axe AA, on a l'ordre suivant : contact principal 12, buse 16, contact secondaire 14 et cylindre 22. Le cylindre d'entraînement 22 ne possède de préférence qu'un degré de liberté, à savoir la rotation autour de l'axe AA ; par exemple, deux systèmes de blocage 24, comme des roulements ou des paliers, sont disposés de chaque côté du cylindre 22 le long de l'axe AA (voir figure 2A).

Le cylindre 22 agit à la manière d'une came ; il est muni de lumières d'entraînement 26, 28 qui traversent sa paroi selon un profil déterminé, une partie au moins de chaque lumière comportant une pente par rapport à la direction de l'axe AA, c'est-à-dire s'enroulant autour de l'axe AA, en formant un dessin sensiblement hélicoïdal.

L'entraînement de chacun des deux contacts 12, 14 se fait en sens inverse, les contacts 12, 14 étant solidarisés aux lumières par des moyens de connexion 30. La première lumière 26 dédiée à l'entraînement du premier contact 12 comporte donc une partie pentue dont l'angle est de signe opposé à celui de la pente de la deuxième lumière 28 dédiée à l'entraînement du deuxième contact 14.

De plus, pour éviter toute interaction entre les moyens de connexion 30 de chacun des contacts 12, 14 avec sa lumière 26, 28 lors du déplacement, pour faciliter le montage, et pour ne pas fragiliser inutilement le cylindre 22, il est préférable que les lumières d'entraînement 26, 28 de chacun des contacts 12, 14 soient entièrement formées dans une partie propre du cylindre 22. Dans le mode de réalisation préféré où le cylindre est du côté du deuxième contact 14, pour compenser la différence de longueur des moyens de connexion 30, un exemple de configuration comprend ainsi une première lumière 26 servant lors de l'actionnement du premier contact 12 et comportant une partie sensiblement hélicoïdale s'enroulant par exemple dans le sens des aiguilles d'une montre sur une première partie d'extrémité du cylindre 22 du côté des contacts 12, 14, puis la deuxième partie d'extrémité du cylindre 22, opposée aux contacts 12, 14 le long de l'axe AA, comporte une deuxième lumière 28 qui comprend une partie sensiblement hélicoïdale s'enroulant dans le sens trigonométrique.

La connexion entre le premier contact 12 et le dispositif d'entraînement 20 est avantageusement réalisée par une tige 32 dont une extrémité est fixée au premier contact 12, ou de préférence à la buse 16. Le déplacement de la tige 32 n'est autorisé que dans le sens de la translation parallèle à l'axe AA, par exemple par fixation boulonnée sur la buse 16. La tige 32 est solidarisée à sa deuxième extrémité à un élément coulissant 34 qui coopère avec la première lumière 26 : une translation du premier contact 12 et de la buse 16, par exemple par l'intermédiaire d'un organe de manoeuvre connu, déplace en translation la tige 32 le long de l'axe AA, et entraîne un déplacement de l'élément coulissant 34 dans la lumière 26, amenant ainsi une rotation du cylindre 22.

Afin d'éviter tout mouvement parasite, et notamment une rotation de l'élément 34 accompagnée d'une torsion de la tige 32, l'élément coulissant 34 est de préférence guidé dans une rainure 36 aménagée dans le porte contact fixe 18, par l'intermédiaire par exemple d'un ergot 38 qui le prolonge ; la rainure 36 est parallèle au sens de déplacement du contact 12, c'est-à-dire parallèle à l'axe AA (figure 2A). Diverses configurations pour l'ergot 38 peuvent être prévues, mais il est souhaitable qu'il soit plus ou moins bloqué dans la rainure 36 ; par exemple, la rainure 36 présente un élargissement interne dans la paroi du porte contact 18 où elle est formée et l'ergot 38 présente une protubérance qui s'y maintient. La tige 32 est avantageusement localisée à l'intérieur du cylindre 22 de façon à avoir plus de latitude dans le dessin des lumières 26, 28 grâce à une diamètre supérieur et donc une surface développée plus grande ; avantageusement, le cylindre 22 a un diamètre externe proche du diamètre interne du porte contact 18 ou du diamètre externe des contacts ou buse 12, 14, 16.

Par ailleurs, pour équilibrer les efforts sur la buse 16 et le contact 12, il est avantageux de disposer de deux tiges de connexion 32, 32', fixées de façon diamétralement opposée, et coopérant avec deux premières lumières 26, 26' de même dessin et décalées de 180° sur le cylindre 22 (figures 2 et 3). Dans ce cas, il est préférable, pour augmenter encore la symétrie et la rigidité, que l'écartement des deux tiges 32, 32' soit assuré également à l'extrémité d'actionnement, en reliant les deux tiges 32, 32' et les éléments coulissants 34, 34' par une barre 40 qui traverse le cylindre 22. La barre 40 est alors fixée perpendiculairement aux tiges 32, 32', et donc à l'axe AA, et comprend les deux éléments coulissants 34, 34' et de préférence deux ergots 38, 38' qui coopèrent avec deux rails de guidage 36, 36' diamétralement opposés sur le porte contact 18.

En ce qui concerne le deuxième contact 14, avantageusement la même géométrie d'entraînement et de connexion est réalisée, avec deux deuxièmes tiges 42, 42' couplées à une extrémité de façon fixe au deuxième contact 14, et solidarisées à l'autre extrémité à des éléments 44, 44' coulissant dans deux deuxièmes lumières 28, 28' du cylindre 22. Une deuxième barre 50 perpendiculaire aux tiges 42, 42' les maintient écartées et coopère à chaque extrémité avec deux rails 46, 46' de guidage sur le porte contact 18 par l'intermédiaire de deux ergots 48, 48'.

De préférence, pour optimiser la rigidité de la came cylindrique 22, les deux barres de maintien 40, 50 sont perpendiculaires l'une à l'autre.

Il est possible cependant que le deuxième contact 14 ne soit entraîné que par l'intermédiaire d'une seule deuxième tige 42, même si le premier contact 12 entraîne deux premières tiges 32, 32'. D'autres configurations sont également possibles, en fonction de l'encombrement, des forces en présence, ... .

Le profil des premières et deuxièmes lumières 26, 28 permet de gérer la course des deux contacts 12, 14 l'un par rapport à l'autre ; plus précisément, il permet d'optimiser la course du deuxième contact 14 par rapport à celle du contact principal 12. De fait, la vitesse et l'amplitude de la rotation du cylindre 22 dépendent de la vitesse du contact principal 12 lors du déclenchement du disjoncteur et du profil de la(chaque) première lumière 26. La rotation du cylindre 22 et le profil de la(chaque) deuxième lumière 28 permettent de définir l'amplitude et la vitesse de déplacement du deuxième contact mobile 14.

Par exemple, il est souhaitable d'avoir une somme des vitesses des deux contacts 12, 14 maximale après la séparation des contacts, afin d'optimiser l'énergie d'ouverture. Un profil de lumières 26, 28 adapté est illustré en figures 3, dans lesquelles on constate que chaque première lumière 26 comprend à chaque extrémité une première portion parallèle à l'axe AA : en début d'actionnement notamment, le contact principal 12 gagne en vitesse tout en restant en position fermée, et il n'est pas utile que la came cylindrique 22 tourne ; une fois une certaine vitesse atteinte, le deuxième contact 14 est entraîné pour obtenir une vitesse maximale d'écartement lors de la séparation et de la génération d'arc, et les deux lumières 26, 28 sont orientées selon un angle quasiment opposé l'un à l'autre.

Diverses géométries sont possibles.

L'actionnement selon l'invention est facile à réaliser, par des pièces simples à fabriquer et avec des tolérances accrues grâce aux différents moyens permettant de garantir le déplacement selon la direction voulue, comme les rails 36, 46, les ergots 38, 48, les barres 40, 50, ... . La solution selon l'invention permet de définir un profil de déplacement des contacts 12, 14 optimal, c'est-à-dire de gérer au mieux la course et la vitesse de déplacement du deuxième contact opposé 14 par rapport au contact principal 12, sans recours à des calculs complexes de configuration, et autorise un montage aisé.

De plus, la chambre de coupure 10 peut rester de même encombrement axial, ce qui est avantageux notamment dans le cas d'un disjoncteur à SF₆.

## Revendications

1. Chambre de coupure (10) pour un disjoncteur haute ou moyenne tension longitudinale le long d'un axe (AA) comprenant au moins :
- un premier et un deuxième contacts (12, 14) mobiles le long de l'axe (AA) et se déplaçant dans un sens opposé l'un par rapport à l'autre, entre une position fermée dans laquelle ils sont en contact et une position ouverte dans laquelle ils sont séparés,
- des moyens d'entraînement (20) permettant de déplacer les deux contacts (12, 14),
- des moyens de connexion (30) entre chacun des contacts (12, 14) et les moyens d'entraînement (20), ,
**caractérisé en ce que** :
- les moyens d'entraînement (20) comprennent un cylindre (22) creux rotatif autour de l'axe (AA) de la chambre (10),
- le cylindre (22) présente sur sa paroi au moins une première lumière (26) et une deuxième lumière (28) comprenant chacune une partie inclinée selon un angle de signe opposé par rapport à l'axe (AA),
- les moyens de connexion (30) du premier (12), respectivement deuxième (14), contact comprennent un premier (34), respectivement deuxième (44), élément coulissant coopérant avec une première (26), respectivement deuxième (28), lumière,
- de sorte que lors de la rotation du cylindre (22) autour de l'axe (AA), les premier et deuxième éléments coulissants (34, 44) se déplacent dans leur lumière respective (26, 28) en translation en sens inverse le long de l'axe de rotation (AA) du cylindre (22).

2. Chambre de coupure selon la revendication 1 comprenant un organe de manoeuvre relié fonctionnellement au premier contact (12) pour le déplacer, ce qui entraîne la rotation du cylindre (22) et la translation inverse du deuxième contact (14).

3. Chambre de coupure selon l'une des revendications 1 ou 2 dans laquelle les moyens de connexion des deux contacts (12, 14) sont de nature identique.

4. Chambre de coupure selon la revendication 1 à 3 dans laquelle les moyens de connexion du premier contact (12) comprennent une première tige (32) fixée à une extrémité au premier élément coulissant (34) et solidarisée à l'autre extrémité au premier contact (12) de façon fixe.

5. Chambre de coupure selon la revendication 4 dans laquelle le cylindre (22) comprend deux premières lumières (26, 26') de même dessin décalées de 180° l'une de l'autre autour de l'axe et dans laquelle les moyens de connexion du premier contact (12) comprennent deux premières tiges (32, 32') dont une extrémité est reliée fixement au premier contact (12) de façon diamétralement opposée, et dont l'autre extrémité est fixée à un premier élément coulissant (34, 34') qui coopère avec une des premières lumières (26, 26').

6. Chambre de coupure selon la revendication 5 comprenant une barre (40) de connexion reliant entre eux les premiers éléments coulissants (34, 34') et fixée perpendiculairement aux tiges (32, 32').

7. Chambre de coupure selon la revendication 6 dans laquelle la paroi du cylindre (22) présente deux deuxièmes lumières (28, 28') et les deuxièmes moyens de connexion comprennent une deuxième barre (50) coulissant dans les deuxièmes lumières, les deux barres (40, 50) faisant un angle de 90°.

8. Chambre de coupure selon l'une des revendications 1 à 7 comprenant un porte contact longitudinal (18) se prolongeant le long du cylindre (22) et dans laquelle au moins un des éléments coulissants (34, 44) est prolongé par un ergot (38, 48) qui coopère en coulissement avec une rainure de guidage (36, 46) sur le porte contact (18) de la chambre (10).

9. Chambre de coupure selon la revendication 8 dans laquelle chaque rainure de guidage (36, 46) est linéaire le long de l'axe (AA).

10. Chambre de coupure selon l'une des revendications 1 à 9 comprenant en outre une buse (16) en matériau diélectrique couplée de façon fixe à l'un des contacts (12) dit contact principal.

11. Chambre de coupure selon la revendication 10 dans laquelle les moyens de connexion du contact principal (12) sont solidarisés directement à la buse (16).

12. Chambre de coupure selon l'une des revendications 1 à 11 dans laquelle le cylindre (22) est bloqué en translation le long de l'axe (AA), par exemple par deux roulements (24).

13. Chambre de coupure selon l'une des revendications 1 à 12 dans laquelle le profil des premières lumières (26) d'entraînement du premier contact (12) est différent du profil des deuxièmes lumières (28) d'entraînement du deuxième contact (14).

14. Chambre de coupure selon la revendication 13 dans laquelle la(les) première(s) lumière(s) (26) d'entraînement du premier contact (12) comprend(nent) au moins une partie d'extrémité parallèle à l'axe de rotation (AA).

15. Disjoncteur à haute ou moyenne tension comprenant une chambre de coupure selon l'une des revendications 1 à 14.

## Claims

1. An interrupting chamber (10) for a high-voltage or medium-voltage circuit-breaker, said interrupting chamber extending longitudinally along an axis (AA), and containing at least:
· first and second contacts (12, 14) mounted to move along the axis (AA) and moving in opposite directions relative to each other, between a closed position in which they are in mutual contact and an open position in which they are separated; and
· drive means (20) making it possible to move the two contacts (12, 14);
· connection means (30) between each of the contacts (12, 14) and the drive means (20);
**characterizing in that:**
· the drive means (20) comprise a hollow cylinder (22) mounted to move in rotation around the axis (AA) of the chamber (10);
· in its wall, the cylinder (22) presents at least a first slot (26) and a second slot (28), each of which has a portion inclined at an angle of opposite sign relative to the axis (AA);
· the connection means (30) of the first contact (12) comprise a first slidably mounted element (34) co-operating with a first slot (26), and the connection means (30) of the second contact (14) comprise a second slidably mounted element (44) co-operating with a second slot (28);
· so that, when the cylinder (22) moves in rotation around the axis (AA), the first and second slidably mounted elements (34, 44) move in their respective slots (26, 28) in translation and in opposite directions along the axis of rotation (AA) of the cylinder (22).

2. An interrupting chamber according to claim 1, containing a drive member that is functionally connected to the first contact (12) so as to move it, thereby moving the cylinder (22) in rotation and moving the second contact (14) in translation in the opposite direction.

3. An interrupting chamber according to claim 1 or claim 2, in which the connection means of both of the contacts (12, 14) are of identical type.

4. An interrupting chamber according to any one of claims 1 to 3, in which the connection means of the first contact (12) comprise a first rod (32) fastened at one end to the first sliding element (34) and secured at its other end to the first contact (12) in fixed manner.

5. An interrupting chamber according to claim 4, in which the cylinder (22) is provided with two first slots (26, 26') having the same shape and offset by 180° relative to each other about the axis, and in which the connection means of the first contact (12) comprise two first rods (32, 32') one end of each of which is connected in fixed manner to the first contact (12) in diametrically opposite manner, and the other end of each of which is fastened to a first slidably mounted element (34, 34') that co-operates with one of the first slots (26, 26').

6. An interrupting chamber according to claim 5 containing a connection bar (40) interconnecting the first slidably mounted elements (34, 34') and fastened perpendicularly to the rods (32, 32').

7. An interrupting chamber according to claim 6, in which the wall of the cylinder (22) is provided with two second slots (28, 28') and the second connection means comprise a second bar (50) mounted to slide in the second slots, the two bars (40, 50) forming an angle of 90°.

8. An interrupting chamber according to any one of claims 1 to 7, containing a longitudinal contact holder (18) which is extended along the cylinder (22) and in which at least one of the sliding elements (34, 44) is extended by a snug (38, 48) that co-operates slidably with a guide groove (36, 46) in the contact holder (18) of the chamber (10).

9. An interrupting chamber according to claim 8, in which each guide groove (36, 46) is linear along the axis (AA).

10. An interrupting chamber according to any one of claims 1 to 9, further containing a nozzle (16) made of a dielectric material that is coupled in fixed manner to a "main" one of the contacts (12).

11. An interrupting chamber according to claim 10, in which the connection means of the main contact (12) are secured directly to the nozzle (16).

12. An interrupting chamber according to any one of claims 1 to 11, in which the cylinder (22) is locked in translation along the axis (AA), e.g. by two rolling bearings (24).

13. An interrupting chamber according to any one of claims 1 to 12, in which the profile of the first drive slots (26) for driving the first contact (12) is different from the profile of the second drive slots (28) for driving the second contact (14).

14. An interrupting chamber according to claim 13, in which the first drive slot(s) (26) for driving the first contact (12) include(s) at least one end portion that is parallel to the axis of rotation (AA).

15. A high-voltage or medium-voltage circuit-breaker including an interrupting chamber according to any one of claims 1 to 14.

## Patentansprüche

1. Schaltkammer (10) für einen Hoch- bzw. Mittelspannungsschalter, die längs einer Achse (AA) verläuft und zumindest aufweist:
- einen ersten und einen zweiten Kontakt (12, 14), die entlang der Achse (AA) beweglich sind und sich zwischen einer Schließstellung, in welcher sie in Kontakt stehen, und einer Offenstellung, in welcher sie voneinander getrennt sind, in entgegengesetzter Richtung zueinander verlagern,
- Mitnahmemittel (20), mit denen die beiden Kontakte (12, 14) verlagert werden können,
- Verbindungsmittel (30) zwischen einem jeden Kontakt (12, 14) und den Mitnahmemitteln (20),
**dadurch gekennzeichnet, dass**
- die Mitnahmemittel (20) einen um die Achse (AA) der Kammer (10) drehbaren Hohlzylinder (22) aufweisen,
- der Zylinder (22) an seiner Wand zumindest einen ersten Schlitz (26) und einen zweiten Schlitz (28) aufweist, die jeweils einen Abschnitt enthalten, der mit einem Winkel umgekehrten Vorzeichens geneigt zur Achse (AA) verläuft,
- die Verbindungsmittel (30) des ersten (12) bzw. zweiten (14) Kontakts ein erstes (34) bzw. zweites (44) Gleitelement aufweisen, das mit einem ersten (26) bzw. zweiten (28) Schlitz zusammenwirkt,
- so dass bei Drehung des Zylinders (22) um die Achse (AA) das erste und zweite Gleitelement (34, 44) sich in ihrem jeweiligen Schlitz (26, 28) in umgekehrter Richtung translatorisch entlang der Drehachse (AA) des Zylinders (22) verlagern.

2. Schaltkammer nach Anspruch 1, enthaltend ein Betätigungsglied, das funktionell mit dem ersten Kontakt (12) verbunden ist, um diesen zu verlagern, wodurch die Drehung des Zylinders (22) und die umgekehrte Verschiebebewegung des zweiten Kontakts (14) hervorgerufen werden.

3. Schaltkammer nach einem der Ansprüche 1 oder 2, wobei die Verbindungsmittel der beiden Kontakte (12, 14) von identischer Art sind.

4. Schaltkammer nach Anspruch 1 bis 3, wobei die Verbindungsmittel des ersten Kontakts (12) einen ersten Stift (32) aufweisen, der mit dem einen Ende an das erste Gleitelement (34) befestigt und mit dem anderen Ende fest mit dem ersten Kontakt (12) verbunden ist.

5. Schaltkammer nach Anspruch 4, wobei der Zylinder (22) zwei erste Schlitze (26, 26') gleichen Musters aufweist, die um 180° voneinander um die Achse versetzt sind, und wobei die Verbindungsmittel des ersten Kontakts (12) zwei erste Stifte (32, 32') aufweisen, von denen das eine Ende fest mit dem ersten Kontakt (12) diametral entgegengesetzt verbunden ist und das andere Ende an ein erstes Gleitelement (34, 34') befestigt ist, das mit einem der ersten Schlitze (26, 26') zusammenwirkt.

6. Schaltkammer nach Anspruch 5, enthaltend einen Verbindungsstab (40), der die ersten Gleitelemente (34, 34') miteinander verbindet und senkrecht zu den Stiften (32, 32') befestigt ist.

7. Schaltkammer nach Anspruch 6, wobei die Wand des Zylinders (22) zwei zweite Schlitze (28, 28') aufweist und die zweiten Verbindungsmittel einen zweiten Stab (50) enthalten, der in den zweiten Schlitzen gleitet, wobei die beiden Stäbe (40, 50) einen Winkel von 90° einschließen.

8. Schaltkammer nach einem der Ansprüche 1 bis 7, enthaltend einen longitudinal verlaufenden Kontaktträger (18), der sich entlang des Zylinders (22) erstreckt, wobei zumindest eines der Gleitelemente (34, 44) von einem Vorsprung (38, 48) fortgesetzt wird, der gleitbeweglich mit einer Führungsrille (36, 46) am Kontaktträger (18) der Kammer (10) zusammenwirkt.

9. Schaltkammer nach Anspruch 8, wobei jede Führungsrille (36, 46) linear entlang der Achse (AA) verläuft.

10. Schaltkammer nach einem der Ansprüche 1 bis 9, enthaltend ferner eine Düse (16) aus dielektrischem Material, die fest an den einen Kontakt (12), den sogenannten Hauptkontakt, gekoppelt ist.

11. Schaltkammer nach Anspruch 10, wobei die Verbindungsmittel des Hauptkontakts (12) direkt fest mit der Düse (16) verbunden sind.

12. Schaltkammer nach einem der Ansprüche 1 bis 11, wobei der Zylinder beispielsweise über zwei Lager (24) entlang der Achse (AA) verschiebefest gesichert ist.

13. Schaltkammer nach einem der Ansprüche 1 bis 12, wobei das Profil der ersten Schlitze (26) zum Mitnehmen des ersten Kontakts (12) sich von dem Profil der zweiten Schlitze (28) zum Mitnehmen des zweiten Kontakts (14) unterscheidet.

14. Schaltkammer nach Anspruch 13, wobei der/die erste(n) Schlitz(e) (26) zum Mitnehmen des ersten Kontakts (12) zumindest einen parallel zur Drehachse (AA) verlaufenden Endabschnitt aufweist/aufweisen.

15. Hoch- bzw. Mittelspannungsschalter mit einer Schaltkammer nach einem der Ansprüche 1 bis 14.
